# FASCICULE DE BREVET EUROPEEN

(11) **EP 4 251 855 B1**
(45) Date de publication et mention de la délivrance du brevet: **10.09.2025**
(21) Numéro de dépôt: 21820670.4
(22) Date de dépôt: 16.11.2021
(51) Int. Cl.: F01D 5/02, F01D 5/34, B22D 27/04

(54) **PROCÉDÉ ET DISPOSITIF DE FABRICATION D'UN DISQUE DE TURBOMACHINE BI-MATIÈRE ET DISQUE OBTENU PAR CE PROCÉDÉ**
VERFAHREN UND VORRICHTUNG ZUR HERSTELLUNG EINER ZWEIMATERIAL-SCHEIBE EINER TURBOMASCHINENSCHEIBE UND MIT DIESEM VERFAHREN HERGESTELLTE SCHEIBE
METHOD AND DEVICE FOR MANUFACTURING A DUAL-MATERIAL TURBOMACHINE DISK AND DISC PRODUCED USING SAID METHOD

(30) Priorité: 25.11.2020 FR 2012106
(43) Date de publication de la demande: 04.10.2023
(73) Titulaire: SAFRAN AIRCRAFT ENGINES, 75015 Paris (FR)
(72) Inventeur: LONGUET, Arnaud Cyril, 77550 Moissy-Cramayel (FR)
(74) Mandataire: Cabinet Camus Lebkiri
(86) Numéro de dépôt international: PCT/FR2021/052022
(87) Numéro de publication internationale: WO 2022/112684

(56) Documents cités:
- EP-A1- 1 630 262
- EP-A1- 3 308 900
- EP-A2- 0 666 407
- US-A- 4 436 485
- US-A1- 2010 078 308

## Description

### DOMAINE TECHNIQUE DE L'INVENTION

La présente invention concerne un procédé de fabrication d'un disque de turbomachine bi-matière, dont la zone centrale est réalisée dans un premier matériau et la zone de circonférence est réalisée dans un second matériau. L'invention concerne également un dispositif de fabrication mettant en œuvre ce procédé et un disque bi-matière obtenu par ce procédé.

L'invention trouve des applications dans le domaine de l'aéronautique et, notamment, dans le domaine de la fabrication des disques de turbine ou de compresseur de turbomachine.

### ARRIERE-PLAN TECHNOLOGIQUE DE L'INVENTION

Il est connu, en aéronautique, que les moteurs d'aéronef, ou turbomachines, sont de plus en plus performants. En conséquence, la température au sein de certains éléments des turbomachines a tendance à augmenter. C'est le cas notamment des disques de turbine et de compresseur des turbomachines. Sous l'effet de cette chaleur croissante, les disques, généralement à base de matériaux base nickel équiaxes, voient leurs propriétés diminuées à mesure que les températures augmentent. Ils deviennent, en particulier, sensibles au fluage, c'est-à-dire qu'ils ont tendance à se déformer de manière irréversible, ce qui nuit au fonctionnement de la turbine ou du compresseur et donc de la turbomachine.

Pour limiter les effets néfastes de ces hautes températures, il est connu de refroidir les éléments chauds d'une turbomachine au moyen d'un flux d'air de refroidissement. Il est connu, par exemple, de refroidir les disques d'une turbine en prélevant de l'air de refroidissement à des endroits dits « froids » de la turbomachine et d'injecter cet air de refroidissement à proximité des disques de la turbine pour les refroidir. Cependant, le prélèvement d'air de refroidissement a pour effet de diminuer le rendement de la turbomachine.

Pour conserver un rendement optimal des turbomachines, de nouveaux alliages, plus résistants à la montée en températures, sont en cours de développement et permettront de gagner au maximum 100°C sur les températures maximum d'utilisation.

Il a été envisagé également de fabriquer les disques de turbomachine dans un matériau monocristallin ou à solidification dirigée qui présente l'avantage d'être plus résistant aux hautes températures que les alliages classiques équiaxes et, en particulier, d'être résistant en fluage. Cependant, de tels disques monocristallins présenteraient des propriétés matériaux anisotropes.

Il existe donc un réel besoin d'un procédé permettant de fabriquer des disques de turbomachines ayant à la fois une bonne résistance au fluage et une bonne résistance en fatigue, et dont la technique de fabrication reste proche des techniques connues afin d'en limiter le coût de fabrication. Les documents de l'art antérieur

EP0666407A2,US2010/078308A1, EP3308900A1, EP1630262A1 et US4436485A divulquent un procédé et un dispositif de fabrication d'un disque de turbomachine bi-matière, ainsi qu'un disque de turbomachine bi-matière.

### RESUME DE L'INVENTION

Pour répondre aux problèmes évoqués ci-dessus de la tenue en fluage et à la fatigue des disques de turbomachine, le demandeur propose un procédé de fabrication d'un disque de turbomachine bi-matière dont la zone centrale est réalisée dans un premier matériau résistant à la fatigue et la zone de circonférence est réalisée dans un second matériau résistant au fluage avec une structure de solidification colonnaire ou monocristalline.

Selon un premier aspect, l'invention concerne un procédé de fabrication d'un disque de turbomachine bi-matière, selon la revendication 1.

Ce procédé de fabrication permet de former, autour d'un brut d'alésage en matériau classique, une zone de circonférence en un matériau à forte résistance aux hautes températures, le brut d'alésage soumis à une température relativement peu élevée étant résistant à la fatigue et la zone de circonférence soumise à de hautes températures étant résistante en fluage.

Outre les caractéristiques qui viennent d'être évoquées dans le paragraphe précédent, le procédé de fabrication de disque peut présenter une ou plusieurs caractéristiques complémentaires parmi les suivantes, considérées individuellement ou selon toutes les combinaisons techniquement possibles :
- le second matériau est un matériau monocristallin base nickel sous forme de poudre.
- l'opération de projection comporte une projection laser du matériau monocristallin en réalisant au moins un trou dans la surface extérieure du brut d'alésage, en y insérant un germe de matériau monocristallin et en faisant fondre ledit germe afin d'orienter le cristal formé.
- le second matériau est un matériau à solidification dirigée sous forme de poudre.
- le brut d'alésage présente une section circulaire.
- le second matériau est projeté par un dispositif de projection suivant une direction perpendiculaire à une tangente de la surface extérieure du brut d'alésage.
- une jonction entre le brut d'alésage et le second matériau est localisée dans une zone intermédiaire entre une zone centrale du disque et une jante dudit disque.
- après usinage du disque bi-matière, ledit disque est soumis à un traitement de compression isostatique à chaud.

Un autre aspect de l'invention concerne un dispositif de fabrication d'un disque de turbomachine bi-matière selon la revendication 9.

Avantageusement, la buse de projection de ce dispositif est orientée perpendiculairement à une tangente de la surface extérieure du brut d'alésage.

Un autre aspect de l'invention concerne un disque de turbomachine bi-matière, selon la revendication 11.

### BREVE DESCRIPTION DES FIGURES

D'autres avantages et caractéristiques de l'invention apparaîtront à la lecture de la description qui suit, illustrée par les figures dans lesquelles :
La figure 1 représente, sous la forme d'un diagramme fonctionnel, différentes opérations d'un mode de réalisation du procédé de fabrication selon l'invention ;
La figure 2 représente une vue schématique d'un dispositif de fabrication d'un disque de turbomachine selon un mode de réalisation de l'invention ;
La figure 3 représente une vue en perspective d'un exemple de disque de turbomachine réalisé avec le procédé de la figure 1 ; et
La figure 4 représente une vue en perspective d'un exemple de disque aubagé réalisé avec le procédé de la figure 1.

### DESCRIPTION DETAILLEE

Un exemple de réalisation d'un procédé et d'un dispositif de fabrication d'un disque de turbomachine, dont la zone centrale et la zone de circonférence sont réalisées dans des matériaux différents, est décrit en détail ci-après, en référence aux dessins annexés. Cet exemple illustre les caractéristiques et avantages de l'invention. Il est toutefois rappelé que l'invention ne se limite pas à cet exemple.

Sur les figures, les éléments identiques sont repérés par des références identiques. Pour des questions de lisibilité des figures, les échelles de taille entre éléments représentés ne sont pas respectées.

Un exemple d'un mode de réalisation du procédé 100 de fabrication d'un disque de turbomachine bi-matière selon l'invention est représenté sur la figure 1. Ce procédé 100 consiste à appliquer, au moyen d'un dispositif de projection 200 dont un exemple est représenté sur la figure 2, un matériau à forte résistance au fluage 340 sur la circonférence 350 d'un brut d'alésage 320.

Le brut d'alésage 320 est une pièce, par exemple de section circulaire, réalisée selon une technique traditionnelle, dans un matériau métallique ou un alliage classique utilisé habituellement dans le domaine des disques de turbomachine. Ce matériau, appelé premier matériau, peut être par exemple de l'inco718 ^{®}, du R65 ^{®}, de l'AD730 ^{®}, du N18 ^{®}, ou tout autre alliage pour disque forgé utilisé classiquement dans le domaine de la fabrication des disques de turbomachines. Ce brut d'alésage 320 peut être une pièce neuve destinée à être transformée en un disque par le procédé selon l'invention ; en variante, ce brut d'alésage 320 peut être un disque de turbomachine dont la circonférence abimée est reconstituée par application d'un matériau résistant au fluage selon le procédé de l'invention.

Dans l'exemple de la figure 1, le procédé 100 comporte une étape 110 de fourniture du brut d'alésage et de choix du matériau à projeter sur la circonférence dudit brut d'alésage 320. Ce matériau peut être, par exemple, un matériau monocristallin base nickel, une céramique ou un matériau à solidification dirigée. Un matériau monocristallin est un matériau solide, par exemple un métal ou un alliage, constitué d'un unique cristal, formé à partir d'un seul germe, ou cristal. Un matériau à solidification dirigée est un métal ou un alliage dont les cristaux s'étendent, lors de la phase de solidification, suivant une direction prédéfinie. Dans la description, le terme « second matériau » sera employé pour parler indifféremment de matériau monocristallin ou de matériau à solidification dirigée, étant donné que ces deux matériaux présentent des propriétés en fluage améliorées par rapport au premier matériau dans lequel est formé le brut d'alésage.

Selon l'invention, le second matériau est appliqué couche par couche sur la circonférence du brut d'alésage 320. Pour cela, le brut d'alésage 320 est monté autour d'un axe de rotation 360 d'un dispositif tournant (étape 120 de la figure 1) et entraîné en rotation (étape 130 de la figure 1) par ledit dispositif tournant, comme représenté par la flèche R sur la figure 2. L'axe de rotation 360 est un axe parallèle à l'axe transversal passant par le centre du disque.

Pendant que le brut d'alésage 320 tourne (étape 130), un dispositif de projection 200 projette le second matériau sur la périphérie, ou circonférence, dudit brut d'alésage à une vitesse prédéterminée pour permettre le dépôt d'une couche d'une épaisseur prédéterminée sur la circonférence dudit brut d'alésage. Cette étape de projection 140 du second matériau 240 est réalisée au moyen d'un dispositif de projection 200 tel que celui représenté sur la figure 2. Ce dispositif de projection 200 peut être, par exemple, un dispositif laser 210, équipé d'une buse 230 assurant la projection du second matériau avec une orientation choisie. Le dispositif laser 210 est connecté à un dispositif de pilotage 220 qui assure la commande et le contrôle des paramètres du dispositif laser 210, comme la vitesse, le débit et/ou la température de chauffe du second matériau. Le dispositif laser 210 peut être, par exemple, le dispositif laser décrit dans la demande de brevet FR 2 874 624 ou tout autre dispositif laser adapté à la projection d'un matériau suivant une direction choisie.

Selon certains modes de réalisation, le brut d'alésage 320 est entraîné dans un mouvement de rotation continu, à une vitesse prédéterminée et adaptée au flux du second matériau sortant de la buse 230 du dispositif de projection. Le second matériau, qu'il soit monocristallin ou à solidification dirigée, se présente sous la forme d'une poudre 240 homogène, projetée en direction de la circonférence du brut d'alésage 320, dans le même axe AA que le faisceau laser 212. Cette poudre 240 est fondue par le faisceau laser et se transforme, au contact du brut d'alésage 320 chauffé, en un cordon fluide 340. Plusieurs épaisseurs du cordon 340 peuvent être appliquées les unes sur les autres et/ou les unes à côté des autres pour former une couche uniforme sur la circonférence, ou surface extérieure, du brut d'alésage 320. Le cordon 340 présente une épaisseur déterminée en fonction des paramètres du dispositif de projection et du second matériau ; cette épaisseur peut, par exemple être de l'ordre de 1mm.

Comme expliqué ci-dessus, la poudre 240 du second matériau se transforme en un cordon 340 au contact du brut d'alésage 320. Pour cela, le brut d'alésage 320 est chauffé par un dispositif de chauffage, non visible sur les figures, positionné à proximité dudit brut d'alésage. Ce dispositif de chauffage peut être, par exemple, une platine chauffante montée à l'intérieur du brut d'alésage ou à proximité immédiate de partie de la surface extérieure du brut d'alésage recevant la poudre, c'est-à-dire sensiblement au droit de la buse 230. Le dispositif de chauffage peut être associé à un ou plusieurs dispositifs de contrôle de la chaleur, comme par exemple un capteur thermique, une caméra thermique, un pyromètre, etc., de sorte que le dispositif de chauffage puisse être asservi thermiquement. Ainsi, en présence du brut d'alésage chauffé, la poudre 240 de second matériau se transforme en un cordon fluide 340 apte à adhérer à la zone de circonférence dudit brut d'alésage 320. La zone de circonférence du brut d'alésage croît ainsi peu à peu, en épaisseur et/ou en largeur, à chaque nouvelle couche de cordon 340.

Dans certains modes de réalisation, la poudre 240 est une poudre du matériau monocristallin choisi. Dans ces modes de réalisation, un germe (morceau de matière monocristalline orientée dans la direction souhaitée) est placé (dans un trou, dans la surface extérieure du brut d'alésage, où il est re-fondu par le laser lors de la projection de la poudre du matériau monocristallin. Bien que le matériau monocristallin ait des propriétés mécaniques différentes selon l'angle, le procédé permet de générer un monocristal courbe, c'est-à-dire avec une désorientation locale faible, qui permet d'avoir l'axe principal du monocristal orienté selon le rayon du disque. La zone 350 de circonférence en matériau monocristallin est donc une zone à forte résistance aux hautes températures et, en particulier, au fluage.

Dans certains autres modes de réalisation, la poudre 240 est une poudre d'un matériau à solidification dirigée comme par exemple l'alliage DS200. Dans ces modes de réalisation, le matériau à solidification dirigée est projeté par le dispositif de projection, par exemple un dispositif laser, sur la surface extérieure du brut d'alésage où il se transforme en un cordon 340. Le matériau à solidification dirigée est un matériau anisotrope dont les propriétés ne sont pas les mêmes dans toutes les directions. Toutefois, les propriétés de ce matériau dans un plan axial/tangentiel (AA-Tg), c'est-à-dire dans le sens des grains du matériau et donc le sens de la solidification, sont relativement proches de celles du brut d'alésage. Ainsi, même si les propriétés de résistance au fluage sont moindres par rapport au matériau monocristallin, les propriétés de résistance en fluage du matériau à solidification dirigée sont meilleures qu'avec un matériau équiaxe classique et la liaison entre le brut d'alésage 320 et la zone 350 de circonférence en matériau à solidification dirigée est supérieure à celle obtenue avec un matériau monocristallin.

Quel que soit le matériau choisi, la poudre 240 est projetée sur le brut d'alésage 320 avec une orientation prédéfinie. Comme représenté sur la figure 2, la poudre 240 est projetée suivant une direction AA, perpendiculaire à la tangente Tg de la circonférence du brut d'alésage 320. La projection du second matériau suivant cette direction AA permet de positionner chaque grain ou cristal du matériau suivant une direction radiale du disque. Autrement dit, chaque grain du second matériau est déposé suivant un rayon r du disque de sorte que la zone de circonférence 350 du brut d'alésage devient une zone avec des propriétés en fluage optimales, la zone centrale du disque conservant les propriétés en fatigue optimales des matériaux classiques.

Le disque 300 fabriqué selon le procédé de l'invention présente ainsi un gradient de température s'étendant du centre du disque vers la circonférence dudit disque, les grains ou cristaux de la zone de circonférence étant disposés selon la même direction que ce gradient de température.

Lorsqu'une pièce bi-matière est obtenue selon l'un quelconque des modes de réalisation du procédé précédemment décrit, cette pièce peut être usinée (étape 150 de la figure 1) afin d'obtenir un disque de turbomachine. En effet, à la fin de l'étape 140 de projection du second matériau sur le brut d'alésage, la pièce obtenue est une pièce bi-matière comportant une zone centrale en premier matériau et une zone de circonférence en second matériau. Cette pièce peut alors être usinée, comme n'importe quel disque de turbomachine, par n'importe quelle technique d'usinage connue. Le disque obtenu peut être un disque 300 équipé d'un système d'accroche des aubes, comme représenté sur la figure 3, ou un disque aubagé monobloc 400, comme représenté sur la figure 4. En effet, si les dimensions de la pièce bi-matière sont suffisamment grandes, le disque ainsi que les aubes peuvent être usinés dans la pièce bi-matière de sorte que les aubes, qui sont les éléments les plus soumis aux hautes températures, sont également réalisées dans le second matériau. Un tel mode d'usinage permet un gain de masse, non seulement au niveau des aubes, mais aussi au niveau du disque puisque la masse à porter est moindre. Il permet en outre de s'affranchir des liaisons mécaniques entre les aubes et le disque.

Le disque 300, 400 obtenu à la fin de l'étape 150 d'usinage peut, comme tout disque de turbomachine, subir un traitement destiné à améliorer ou optimiser ses propriétés intrinsèques. Par exemple, comme représenté sur la figure 1, le disque 300, 400 peut subir un traitement 160 de Compression Isostatique à Chaud (appelé plus simplement traitement CIC) pour supprimer les éventuelles porosités en surface du disque et ainsi optimiser les propriétés des premier et second matériaux.

Comme expliqué précédemment, le disque obtenu avec le procédé selon l'invention, comme le disque 300 représenté sur la figure 3 ou le disque aubagé 400 représenté sur la figure 4, est constitué de deux matériaux distincts formant plusieurs zones du disque :
- une zone centrale 351, correspondant au moins en partie au brut d'alésage, située au voisinage de l'axe transversal BB du disque et formée dans l'un des premiers matériaux utilisés habituellement pour la fabrication des disques de turbomachine ;
- une jante 352 formée par la zone de circonférence en second matériau ; et
- une toile 354, ou zone intermédiaire, située entre la jante 352 et la zone centrale 251.

Il est connu dans le domaine des turbomachines que l'alésage est la partie la moins exposée aux hautes températures, au contraire de la jante - et plus encore des aubes - qui sont des parties très exposées aux hautes températures. Par exemple, en utilisation normale, la jante peut être exposée à une température maximale de 750°C tandis que l'aube peut être exposée à une température maximale de 1150°C. La zone centrale 351 étant la partie du disque la moins chaude, elle peut être formée dans un matériau classique et présente ainsi une bonne résistance en fatigue. Au contraire, la jante 352 étant la partie du disque la plus exposée aux hautes températures, il est avantageux qu'elle soit réalisée dans un second matériau. La jonction 353 entre le premier matériau et le second matériau peut, par exemple, être logée dans la toile 354, comme montré sur la figure 3, puisque la toile 354 est la partie du disque la moins sollicitée mécaniquement. En effet, la jonction entre les deux matériaux étant un point faible de la structure, il est préférable de la placer dans une zone peu sollicitée par les charges comme par exemple la toile.

Bien que décrit à travers un certain nombre d'exemples, variantes et modes de réalisation, le procédé de fabrication d'un disque bi-matière selon l'invention comprend divers variantes, modifications et perfectionnements qui apparaîtront de façon évidente à l'homme du métier, étant entendu que ces variantes, modifications et perfectionnements font partie de la portée de l'invention, laquelle est définie par les revendications.

## Revendications

1. Procédé de fabrication d'un disque de turbomachine bi-matière (300, 400), comportant les opérations suivantes :
- fournir (110) un brut d'alésage (320) réalisé dans un premier matériau,
- installer (120) le brut d'alésage autour d'un axe de rotation (360) d'un dispositif tournant,
- mettre en rotation (130) le brut d'alésage (320), **caractérisé par** les opérations ultérieures suivantes,
- projeter (140) un second matériau dans des conditions de solidification générant une microstructure colonnaire ou monocristalline, différent du premier matériau, sur une surface extérieure (350) du brut d'alésage pour obtenir une pièce bi-matière, et
- usiner (150) la pièce bi-matière pour obtenir un disque de turbomachine (300, 400).

2. Procédé selon la revendication 1, **caractérisé en ce que** le second matériau est un matériau monocristallin base nickel sous forme de poudre.

3. Procédé selon la revendication 2, **caractérisé en ce que** l'opération de projection (140) consiste en une projection laser du matériau monocristallin en réalisant au moins un trou dans la surface extérieure du brut d'alésage (320), en y insérant un germe de matériau monocristallin et en faisant fondre ledit germe.

4. Procédé selon la revendication 1, **caractérisé en ce que** le second matériau est un matériau à solidification dirigée sous forme de poudre.

5. Procédé selon l'une quelconque des revendications 1 à 4, **caractérisé en ce que** le brut d'alésage (320) présente une section circulaire.

6. Procédé selon l'une quelconque des revendications 1 à 5, **caractérisé en ce que** le second matériau est projeté par un dispositif de projection (210) suivant une direction (AA) perpendiculaire à une tangente (Tg) de la surface extérieure du brut d'alésage.

7. Procédé selon l'une quelconque des revendications 1 à 6, **caractérisé en ce qu'**une jonction (353) entre le brut d'alésage (320) et le second matériau (340) est localisée dans une zone intermédiaire entre une zone centrale (351) du disque et une jante (352) dudit disque.

8. Procédé selon l'une quelconque des revendications 1 à 7, **caractérisé en ce que**, après usinage du disque bi-matière, ledit disque (300, 400) est soumis à un traitement (160) de compression isostatique à chaud.

9. Dispositif de fabrication d'un disque de turbomachine bi-matière à partir d'un brut d'alésage (320) réalisé dans un premier matériau, le dispositif de fabrication étant approprié à mettre en œuvre le procédé selon l'une quelconque des revendications 1 à 8 et comportant :
- un dispositif tournant muni d'un axe de rotation (360) autour duquel est monté le brut d'alésage (320),
- un dispositif de projection (210), muni d'une buse (230) de projection d'un second matériau sur la périphérie du brut d'alésage, le second matériau se présentant sous la forme d'une poudre (240) homogène, fondue par ledit dispositif de projection (210),
- un dispositif de pilotage (220) contrôlant la commande et les paramètres du dispositif de projection (210),
- un dispositif de chauffage configuré pour chauffer le brut d'alésage (320), la poudre (240) fondue se transformant en un cordon fluide (340) au contact du brut d'alésage chauffé.

10. Dispositif selon la revendication 9, **caractérisé en ce que** la buse de projection (230) est orientée perpendiculairement à une tangente (Tg) de la surface extérieure (350) du brut d'alésage.

11. Disque de turbomachine bi-matière, **caractérisé en ce qu'**il est obtenu par le procédé selon l'une quelconque des revendications 1 à 8, ledit disque (300, 400) comportant une zone centrale (351) formée dans un premier matériau et une zone de circonférence (350) formée dans un second matériau (340) et dans laquelle les grains ou cristaux du second matériau sont orientés suivant une direction radiale, la zone de circonférence présentant des propriétés différentes de celles de la zone centrale.

## Patentansprüche

1. Verfahren zur Herstellung einer Turbomaschinenscheibe aus zwei Werkstoffen (300, 400), das folgende Schritte umfasst:
- Bereitstellen (110) eines Bohrrohlings (320) aus einem ersten Material,
- Einbau (120) des Bohrrohlings um eine Drehachse (360) einer rotierenden Vorrichtung,
- Drehen (130) des Bohrrohlings (320),
**gekennzeichnet durch** die folgenden weiteren Arbeitsschritte:
- Aufspritzen (140) eines zweiten Materials unter Erstarrungsbedingungen, die eine säulenförmige oder monokristalline Mikrostruktur erzeugen, die sich von dem ersten Material unterscheidet, auf eine Außenfläche (350) des Bohrrohlings, um ein Zweikomponententeil zu erhalten, und
- Bearbeiten (150) des Zweikomponententeils, um eine Turbomaschinenscheibe (300, 400) zu erhalten.

2. Verfahren nach Anspruch 1, **dadurch gekennzeichnet, dass** das zweite Material ein pulverförmiger, monokristalliner Werkstoff auf Nickelbasis ist.

3. Verfahren nach Anspruch 2, **dadurch gekennzeichnet, dass** der Vorgang des Aufspritzens (140) aus einem Laserspritzen des monokristallinen Materials besteht, wobei mindestens ein Loch in die Außenfläche des Bohrrohlings (320) eingebracht wird, indem ein Kristallisator aus monokristallinem Material darin eingesetzt wird und dieser Kristallisator geschmolzen wird.

4. Verfahren nach Anspruch 1, **dadurch gekennzeichnet, dass** das zweite Material ein pulverförmiges Material mit gerichteter Erstarrung ist.

5. Verfahren nach einem der Ansprüche 1 bis 4, **dadurch gekennzeichnet, dass** der Bohrrohling (320) einen kreisförmigen Querschnitt aufweist.

6. Verfahren nach einem der Ansprüche 1 bis 5, **dadurch gekennzeichnet, dass** das zweite Material durch eine Spritzvorrichtung (210) in einer Richtung (AA) senkrecht zu einer Tangente (Tg) der Außenfläche des Bohrrohlings aufgespritzt wird.

7. Verfahren nach einem der Ansprüche 1 bis 6, **dadurch gekennzeichnet, dass** eine Verbindungsstelle (353) zwischen dem Bohrrohling (320) und dem zweiten Material (340) in einem Zwischenbereich zwischen einem mittleren Bereich (351) der Scheibe und einem Rand (352) der Scheibe angeordnet ist.

8. Verfahren nach einem der Ansprüche 1 bis 7, **dadurch gekennzeichnet, dass** nach der Bearbeitung der Scheibe aus zwei Materialien die Scheibe (300, 400) einer isostatischen Heißpressbehandlung (160) unterzogen wird.

9. Vorrichtung zur Herstellung einer Turbomaschinenscheibe aus zwei Werkstoffen aus einem Bohrrohling (320) aus einem ersten Material, wobei die Herstellungsvorrichtung (200) zur Durchführung des Verfahrens gemäß einem der Ansprüche 1 bis 8 geeignet ist und umfasst:
- eine Drehvorrichtung mit einer Drehachse (360), um die der Bohrrohling (320) montiert ist,
- eine Spritzvorrichtung (210) mit einer Düse (230) zum Aufspritzen eines zweiten Materials auf den Umfang des Bohrrohlings, wobei das zweite Material in Form eines homogenen Pulvers (240) vorliegt, das durch die Spritzvorrichtung (210) geschmolzen wird,
- eine Steuervorrichtung (220), die die Steuerung und die Parameter der Spritzvorrichtung (210) überwacht,
- eine Heizvorrichtung zum Erwärmen des Bohrrohlings (320), wobei das geschmolzene Pulver (240) bei Kontakt mit dem erwärmten Bohrrohling in einen flüssigen Strang (340) übergeht.

10. Vorrichtung nach Anspruch 9, **dadurch gekennzeichnet, dass** die Spritzdüse (230) senkrecht zu einer Tangente (Tg) der Außenfläche (350) des Bohrrohlings ausgerichtet ist.

11. Turbomaschinenscheibe aus zwei Materialien, **dadurch gekennzeichnet, dass** sie durch das Verfahren nach einem der Ansprüche 1 bis 8 hergestellt wird, wobei die Scheibe (300, 400) einen in einem ersten Material ausgebildeten mittleren Bereich (351) und einen in einem zweiten Material (340) ausgebildeten Umfangsbereich (350) aufweist, in dem die Körner oder Kristalle des zweiten Materials in einer radialen Richtung ausgerichtet sind, wobei der Umfangsbereich andere Eigenschaften als der mittlere Bereich aufweist.

## Claims

1. A method for manufacturing a dual-material turbomachine disc (300, 400), including the following operations:
- providing (110) a rough bore (320) made of a first material,
- installing (120) the rough bore about an axis of rotation (360) of a rotating device,
- rotating (130) the rough bore (320),
**characterised by** the following subsequent operations:
- spraying (140) a second material under solidification conditions generating a columnar or single crystal microstructure, different from the first material, onto an external surface (350) of the rough bore to obtain a dual-material part, and
- machining (150) the dual-material part to obtain a turbomachine disc (300, 400).

2. The method according to claim 1 **characterised in that** the second material is a nickel-based single crystal material in powder form.

3. The method according to claim 2, **characterised in that** the spraying operation (140) consists in laser spraying the single crystal material by making at least one hole in the external surface of the rough bore (320), inserting a seed of single crystal material therein and melting said seed.

4. The method according to claim 1, **characterised in that** the second material is a directionally solidified material in powder form.

5. The method according to any of claims 1 to 4, **characterised in that** the rough bore (320) has a circular cross-section.

6. The method according to any of claims 1 to 5, **characterised in that** the second material is sprayed by a spraying device (210) along a direction (AA) perpendicular to a tangent (Tg) of the external surface of the rough bore.

7. The method according to any of claims 1 to 6, **characterised in that** a junction (353) between the rough bore (320) and the second material (340) is located in an intermediate zone between a central zone (351) of the disc and a rim (352) of said disc.

8. The method according to any of claims 1 to 7, **characterised in that**, after machining the dual-material disc, said disc (300, 400) is subjected to a hot isostatic compression treatment (160).

9. A device for manufacturing a dual-material turbomachine disc from a rough bore (320) made of a first material, the manufacturing device being appropriate to implement the method according to any of claims 1 to 8 and including:
- a rotating device with an axis of rotation (360) around that one the rough bore (320) is mounted,
- a spraying device (210), fitted with a nozzle (230) for spraying the second material onto the periphery of said rough bore, the second material being under the form of a homogeneous powder (240), melted by said spraying device (210),
- a drive device (220) controlling the command and the parameters of the spraying device (210),
- a heating device configured to heat the rough bore (320), the melted power transforming itself into a fluid bead (340) upon contact with the heated rough bore.

10. The device according to claim 9, **characterised in that** the spraying nozzle (230) is oriented perpendicular to a tangent (Tg) of the external surface (350) of the rough bore.

11. A dual-material turbomachine disc, **characterised in that** it is obtained by the method according to any of claims 1 to 8, said disc (300, 400) including a central zone (351) formed of the first material and a circumference zone (350) formed of the second material (340) and in which the grains or crystals of the second material are oriented along a radial direction.
